# FASCICULE DE BREVET EUROPEEN

(11) **EP 3 164 562 B1**
(45) Date de publication et mention de la délivrance du brevet: **06.11.2019**
(21) Numéro de dépôt: 15750797.1
(22) Date de dépôt: 03.07.2015
(51) Int. Cl.: E05F 17/00, E05D 15/08, E05F 11/04

(54) **SYSTEME DE PORTES COULISSANTES**
SCHIEBETÜRSYSTEM
SLIDING DOOR SYSTEM

(30) Priorité: 03.07.2014 EP 14306084
(43) Date de publication de la demande: 10.05.2017
(73) Titulaire: Etablissements Sogal Fabrication, 49120 La Jumelliere (FR)
(72) Inventeur: ANGEBAULT, Joël, F-49120 La Jumelliere (FR); FREMANTEAU, Patrice, F-49120 La Jumelliere (FR)
(74) Mandataire: den Braber, Gérard Paul
(86) Numéro de dépôt international: PCT/FR2015/051859
(87) Numéro de publication internationale: WO 2016/001610

(56) Documents cités:
- DE-A1- 10 052 240
- DE-A1- 19 728 091
- DE-U1- 29 916 772

## Description

### DOMAINE TECHNIQUE

Un aspect de l'invention concerne un système de portes coulissantes. Le système peut constituer, par exemple, une façade d'un espace de rangement par laquelle l'espace de rangement peut être accédé. Un autre aspect de l'invention concerne un meuble et, plus particulièrement, un placard comprenant un système de portes coulissantes.

### ETAT DE LA TECHNIQUE ANTERIEURE

Une notice de la société EKU décrit un mécanisme de synchronisation de portes coulissantes appelé TREDUE. Ce mécanisme s'applique à un ensemble de trois portes coulissantes dont une porte centrale couvrant environ 50% de la largeur de l'ensemble et deux portes latérales couvrant chacune environ 25 % de la largeur de l'ensemble. La porte centrale est disposée sur un coté arrière, les deux portes latérales sur un côté avant. La porte centrale est donc positionnée derrière les deux portes latérales.

Le mécanisme comprend un boitier central fixé sur la porte centrale et deux tiges. Une tige s'étend entre le boitier et une des deux portes latérales. L'autre tige s'étend entre le boitier et l'autre porte latérale. Le boitier comprend un cordon disposé en boucle entre une paire de poulies. L'une et l'autre tige sont reliées respectivement à une section supérieure et une section inférieure du cordon.

La demande de brevet publiée sous le numéro DE 197 28 091 A1 décrit un système de portes coulissantes selon le préambule de la revendication 1 comprenant une paire de poulies reliée à une porte coulissante primaire, une courroie tendue entre la paire de poulies, et des éléments de raccord disposés centralement sur chacune de deux portes coulissantes secondaires pour une connexion avec la courroie.

La demande de brevet publiée sous le numéro DE 100 52 240 A1 décrit un système de portes coulissantes selon le préambule de la revendication 1 comprenant deux portes latérales et une porte centrale. Les portes latérales peuvent coulisser derrière la porte centrale. La porte centrale est dimensionnée de sorte qu'elle puisse couvrir les deux portes latérales. Les trois portes sont reliées les unes aux autres de telle sorte que, lorsque la porte centrale se déplace de sa position centrale vers une position latérale, les deux portes latérales sont guidées pour se positionner derrière la porte centrale.

Le certificat d'utilité publié sous le numéro DE 299 16 772 U1 décrit un dispositif de guidage pour trois portes coulissantes disposées dans deux rails parallèles. Les portes coulissantes extérieures peuvent être guidées pour couvrir la porte coulissante centrale.

### EXPOSE DE L'INVENTION

Il existe un besoin pour une solution permettant de mieux répondre à au moins un des critères suivants : facilité d'utilisation, facilité d'installation et l'esthétisme.

Selon un aspect de l'invention, un système de portes est conforme à la revendication 1 accompagnant la présente description.

Selon un autre aspect de l'invention, un meuble comprend un tel système de portes coulissantes.

Un tel système permet à un utilisateur d'ouvrir un espace de rangement, un meuble, par déplacement d'une quelconque des trois portes, y compris la porte centrale. Par contraste le mécanisme TREDUE présenté dans la notice citée, ne permet l'ouverture du meuble que par déplacement d'une des deux portes latérales. Un utilisateur de ce système antérieur ne peut pas, ou tout au moins difficilement, ouvrir le meuble par déplacement de la porte centrale.

Un système tel que défini dans ce qui précède, permet aussi d'atteindre une qualité esthétique élevée pour des portes coulissantes. Par contraste, le système TREDUE, comprend des platines extérieures, fixées sur les deux portes latérales, qui sont visibles lors de l'ouverture des portes.

Le système tel que défini dans ce qui précède s'adapte relativement facilement aux différentes largeurs de portes. Il suffit d'ajuster le cordon en longueur. Par contraste, le système TREDUE ne présenté pas une telle flexibilité : une adaptation devrait se faire en recoupant les tiges ou par différentes longueurs de boitiers.

A titre illustratif, une description détaillée de quelques modes de réalisation de l'invention est présentée dans ce qui suit en référence à des dessins annexes. Cette description détaillée fera apparaitre qu'un mode de réalisation de l'invention puisse comprendre une ou plusieurs caractéristiques supplémentaires, permettant d'encore mieux répondre aux critères mentionnés dans ce qui précède.

### DESCRIPTION SOMMAIRE DES DESSINS

- La figure 1 est une vue schématique en perspective avant d'un système de portes coulissantes dans un état de fermeture.
- La figure 2 est une vue schématique en perspective avant du système de portes coulissantes dans un état d'ouverture à gauche.
- La figure 3 est une vue schématique en perspective avant du système de portes coulissantes dans un état d'ouverture à droite.
- La figure 4 est une vue schématique de côté du système de portes coulissantes.
- La figure 5 est une vue schématique de dessus du système de portes coulissantes dans l'état de fermeture.
- La figure 6 est une vue schématique en perspective arrière d'un mécanisme de synchronisation des portes coulissantes du système.
- La figure 7 est une vue schématique en perspective avant du mécanisme de synchronisation.
- La figure 8 est une vue schématique éclatée en perspective arrière d'un dispositif de couplage du mécanisme de synchronisation.
- La figure 9 est une vue schématique éclatée en perspective arrière d'un module de poulie du mécanisme de synchronisation.

### DESCRIPTION DETAILLEE

La figure 1 illustre schématiquement un système de portes coulissantes 100. dans un état de fermeture. Cette figure présente une vue en perspective avant du système. La figure 1 illustre un exemple où le système de portes coulissantes 100 constitue une façade d'un espace de rangement aménagé dans un mur. Toutefois, un tel système de portes coulissantes peut également faire partie d'un meuble, en particulier d'un placard. A titre d'exemple, le système de portes coulissantes 100 peut avoir une largeur et une hauteur dans l'ordre de quelques mètres.

Le système présente un côté avant 101 faisant façade, un côté gauche 102, et un côté droit 103. Un côté arrière, qui n'est pas visible à la figure 1, se situe à l'opposé du côté avant 101 faisant façade. Le système comprend une porte centrale 104 et deux portes latérales 105, 106. La porte centrale 104 peut couvrir environ 50% de la largeur du système constituant la façade. Les deux portes latérales 105, 106 peuvent chacune couvrir environ 25 % de la largeur du système. L'une des portes latérales 105, qui se situe sur le côté gauche 102, sera désignée porte latérale gauche 105 dans ce qui suit pour des raisons de clarté et convenance. L'autre porte latérale 106, qui se situe sur le côté droit 103, sera désignée porte latérale droite 106 pour les mêmes raisons.

La porte centrale 104 est disposée sur le côté avant 101 du système. Les deux portes latérales 105, 106 sont disposées sur le côté arrière du système. Plus en détail, la porte centrale 104 est disposée dans un agencement de coulissement qui se situe sur le côté avant 101. Les deux portes latérales 105, 106 sont conjointement disposées dans un agencement de coulissement qui se situe sur le côté arrière.

La figure 1 illustre le système dans un état de fermeture. Le système de portes coulissantes 100 obture l'espace de rangement. Dans cet état, la porte centrale 104 a une position centrale. C'est-à-dire, la porte centrale 104 est aussi éloignée du côté gauche 102 du système que du côté droit 103. La porte latérale gauche 105 a une position extrême gauche. La porte latérale gauche 105 s'étend, en largeur, entre le côté gauche 102 du système et un bord latéral gauche de la porte centrale 104. De façon réciproque, la porte latérale droite 106 a une position extrême droite. La porte latérale droite 106 s'étend, en largeur, entre le côté droit 103 du système et un bord latéral droit de la porte centrale 104.

La porte centrale 104 peut coulisser en direction du côté gauche 102 du système et en direction du côté droit 103 du système. La porte latérale gauche 105 peut coulisser à partir du côté gauche 102 du système en direction du côté droit 103. La porte latérale droite 106 peut coulisser à partir du côté droit 103 du système en direction du côté gauche 102.

Le système comprend un mécanisme de synchronisation. Lorsqu'une porte est manœuvrée pour faire coulisser la porte dans un sens, le mécanisme entraîne simultanément une autre porte pouvant coulisser dans le même sens.

Plus spécifiquement, un déplacement de la porte centrale 104 vers la droite entraîne un déplacement de la porte latérale gauche 105 vers la droite. De même, un déplacement de la porte latérale gauche 105 vers la droite entraîne un déplacement de la porte centrale 104 de la droite. Réciproquement, un déplacement de la porte centrale 104 vers la gauche entraîne un déplacement de la porte latérale droite 106 vers la gauche. De même, un déplacement de la porte latérale droite 106 vers la gauche entraîne un déplacement de la porte centrale 104 de la gauche. Le mécanisme de synchronisation permettant ces mouvements synchronisés des portes sera décrit plus en détails dans ce qui suit.

La figure 2 illustre schématiquement le système de portes coulissantes 100. dans un état d'ouverture à gauche. Cette figure présente également une vue en perspective avant du système, similaire à la figure 1. Dans l'état d'ouverture à gauche, la porte centrale 104 se positionne la plus à droite. Il en va de même pour la porte latérale gauche 105, qui se positionne juste à côté de la porte latérale droite 106. Les deux portes latérales 105, 106 se trouvent derrière la porte centrale 104. Ainsi, environ 50% de la largeur de la façade est libérée sur le côté gauche 102 pour donner accès à l'espace de rangement sur ce côté.

La figure 3 illustre schématiquement le système de portes coulissantes 100. dans un état d'ouverture à droite. Cette figure présente également une vue en perspective avant du système, similaire à la figure 1. Dans l'état d'ouverture à droite, la porte centrale 104 se positionne la plus à gauche. Il en va de même pour la porte latérale droite 106, qui se positionne juste à côté de la porte latérale gauche 105. Les deux portes latérales 105, 106 se trouvent derrière la porte centrale 104. Ainsi, environ 50% de la largeur de la façade est libérée sur le côté droit 103 pour donner accès à l'espace de rangement sur ce côté.

La figure 4 présente une vue de côté du système de portes coulissantes 100. Le système comprend un rail haut 401 qui peut être fixé à un plafond et un rail bas 402 qui peut être fixé au sol. Le rail haut 402 comprend une voie de coulissement avant 403 et une voie de coulissement arrière 404. De même, le rail bas 402 comprend une voie de coulissement avant 405 et une voie de coulissement arrière 406. Les voies de coulissement avant 403, 405 forment partie de l'agencement de coulissement avant, mentionné dans ce qui précède, dans lequel la porte centrale 104 est disposée. Les voies de coulissement arrière 404, 406 forment partie de l'agencement de coulissement arrière, mentionné dans ce qui précède, dans lequel les deux portes latérales 105, 106 sont disposées.

Plus en détails, sur une partie haute, la porte centrale 104 est munie de guides à galets 407 qui coulissent dans la voie de coulissement avant du rail haut 402. Sur une partie basse, la porte centrale 104 est munie de guides à roulettes 408 qui coulissent dans la voie de coulissement avant du rail bas 402. De même, sur la partie haute les deux portes latérales 105, 106 sont munies guides à galets 407 qui coulissent dans la voie de coulissement arrière du rail haut 402. Sur la partie basse, les deux portes latérales 105, 106 sont munies de guides à roulettes 408 qui coulissent dans la voie de coulissement arrière du rail bas 402.

La porte centrale 104 et les deux portes latérales 105, 106 peuvent être entrainées par un système de motorisation tel que décrit dans la publication brevet WO 2015/028751, au nom de la même demanderesse.

La figure 5 présente une vue de dessus du système dans l'état de fermeture. Dans cette figure, la face arrière la porte centrale 104 est indiquée par la référence 501. Cette face est orientée vers le côté arrière du système indiqué par la référence 502.

La porte latérale gauche 105 comprend un montant de bordure droit 503. Ce montant de bordure 503 est, en fait, un montant de bordure caché, car ce montant de bordure se situe derrière la porte centrale 104 vu du côté avant 101 du système. La porte latérale droite 106 comprend un montant de bordure gauche 504, qui est également un montant de bordure caché. La porte centrale 104 comprend un montant de bordure gauche 505 et un montant de bordure droit 506, qui sont au moins partiellement visibles de l'extérieur.

Le mécanisme de synchronisation, indiqué par la référence 600, est disposé sur le côté arrière 502 du système. Plus précisément, une partie du mécanisme de synchronisation 600 est disposée sur la face arrière 501 de la porte centrale 104. D'autres parties, complémentaires, sont respectivement disposées sur le montant de bordure droit 503 de la porte latérale gauche 105 et sur le montant de bordure gauche 504 de la porte latérale droite 106. Ces montants de bordures 503, 504 sont cachés comme expliqué dans ce qui précède. Le mécanisme de synchronisation 600 est donc quasiment invisible dans les différents états illustrés aux figures 1 à 3, ainsi que dans des états intermédiaires.

La figure 6 illustre schématiquement le mécanisme de synchronisation 600 des portes coulissantes du système. Cette figure présente une vue schématique en perspective arrière du mécanisme de synchronisation 600. Les éléments suivants sont également représentés à la figure 6, en complément du mécanisme de synchronisation 600 : le montant de bordure gauche 505 et le montant de bordure droit 506 de la porte centrale 104, le montant de bordure droit 503 de la porte latérale gauche 105, et le montant de bordure gauche 504 de la porte latérale droite 106.

Le mécanisme de synchronisation 600 comprend une paire de poulies 601, 602 qui sont disposées sur la face arrière 501 de la porte centrale 104. Une poulie 601 est disposée sur un côté gauche de la porte centrale 104. L'autre poulie 602 est disposée sur un côté droit de la porte centrale 104. L'une et l'autre poulie seront respectivement désignées poulie gauche 601 et poulie droite 602 dans ce qui suit pour des raisons de clarté et convenance.

Plus en détails, la poulie gauche 601 fait partie d'un module de poulie 603 qui est fixé sur le montant de bordure gauche 505 de la porte centrale 104. Ce module de poulie sera désigné module de poulie gauche 603 dans ce qui suit pour des raisons de clarté et de convenance. Le montant de bordure gauche 505 comprend une partie faisant saillie 604 en direction de l'arrière du système. Cette partie faisant saillie 604 occulte, vu du côté gauche 102 du système, le module de poulie gauche 603 qui est fixé sur le montant de bordure gauche de la porte centrale 104.

De même, la poulie droite 602 fait partie d'un autre module de poulie 605 fixé sur le montant de bordure droit 506 de la porte centrale 104. Ce module de poulie sera désigné module de poulie droit 605 dans ce qui suit pour des raisons de clarté et de convenance. Le montant de bordure droit 506 comprend également une partie faisant saillie 606 en direction de l'arrière du système. Cette partie faisant saillie 606 occulte, vu du côté droit 103 du système, le module de poulie droit 605 qui est fixé sur le montant de bordure droit 506 de la porte centrale 104.

Un cordon 607 est disposé en boucle sur la paire de poulies 601, 602. Le cordon 607 présente donc deux sections 608, 609 en parallèle, une sur l'autre, entre la paire de poulies 601, 602. Ces sections du cordon 607 seront respectivement désignées section supérieure 608 et section inférieure 609 dans ce qui suit pour des raisons de clarté et convenance.

Le mécanisme de synchronisation 600 comprend outre une paire de dispositifs de couplage 610, 611. Un de ces dispositifs de couplage 610 relie la porte latérale gauche 105 à la section inférieure 609 du cordon 607. L'autre dispositif de couplage 611 relie la porte latérale droite 106 à la section supérieure 608 du cordon 607. L'un et l'autre dispositif de couplage seront respectivement désignés dispositif de couplage gauche 610 et dispositif de couplage droit 611 dans ce qui suit pour des raisons de clarté, cohérence et convenance.

Le dispositif de couplage gauche 610 est au moins en partie monté sur le montant de bordure droit 503 de la porte latérale gauche 105, comme l'illustre la figure 6. De même, le dispositif de couplage droit 611 est au moins en partie monté sur le montant de bordure gauche 504 de la porte latérale droite 106.

Plus en détails, le dispositif de couplage gauche 610 comprend un support de montage 612 fixable au montant de bordure droit 503 de la porte latérale gauche 105. Ce dispositif de couplage 610 comprend en outre un guide de cordon 613 apte à être en prise avec le cordon 607. Le guide de cordon 613 est fixable de façon amovible au support de montage 612.

Le guide de cordon 613 comprend un passage de cordon 614. Ce passage de cordon 614 est agencé de façon à ce qu'une partie du cordon 607 peut être prise en sandwich entre le support de montage 612 et le guide de cordon 613, lorsque le support de montage 612 et le guide de cordon 613 sont fixés l'un à l'autre, comme l'illustre la figure 6.

Le dispositif de couplage droit 611 est similaire au dispositif de couplage gauche 610 décrit dans ce qui précède. Le dispositif de couplage droit 611 comprend également un support de montage 615 et un guide de cordon 616. Le support de montage 615 est fixable au montant de bordure gauche 504 de la porte latérale droite 106. Un passage de cordon 617 est agencé de façon à ce qu'une partie du cordon 607 peut être prise en sandwich entre le support de montage 615 et le guide de cordon 613, lorsque ces derniers éléments sont fixés l'un à l'autre, comme l'illustre la figure 6.

Dans cet exemple, illustré à la figure 6, le guide de cordon 613 du dispositif de couplage gauche 610 constitue un élément de fermeture de boucle au moyen duquel le cordon 607 est disposé en boucle. Au moins une partie du cordon 607 peut coulisser dans le passage de cordon 614 afin d'ajuster en longueur le cordon 607 disposée en boucle sur la paire de poulies 601, 602. Cela permet de régler d'une part la longueur du cordon 607 en fonction des largeurs des portes et, d'autre part, la tension nécessaire pour faire fonctionner la synchronisation des mouvements de portes.

A noter que le cordon 607 présente, à une extrémité, un point de départ qui est en prise avec le guide de cordon 613. A une autre extrémité, le cordon 607 présente un point de tirage. La prise en sandwich, ou pincement, entre le support de montage 612 et le guide de cordon 613 constitue un point de bridage. Cette prise en sandwich est ajustable afin de permettre un passage libre du cordon 607 pour un réglage de la tension par son point de tirage. Un exemple d'un agencement permettant cet ajustement sera décrit dans ce qui suit.

La figure 7 présente une vue schématique en perspective avant du mécanisme de synchronisation 600. Différents éléments de ce mécanisme, décrit en référence à la figure 6, sont également visibles à la figure 7 : le module de poulie gauche 603, le module de poulie droit 605, le dispositif de couplage gauche 610 et ses deux éléments principaux : le support de montage 612 et le guide de cordon 613, ainsi que le dispositif de couplage droit 611 et son support de montage 615 et son guide de cordon 616. Le point de tirage du cordon 607 est également clairement visible à la figure 7.

La figure 8 illustre schématiquement le dispositif de couplage droit 611 du mécanisme de synchronisation 600. Cette figure présente une vue schématique éclatée en perspective arrière de ce dispositif de couplage. Le montant de bordure gauche 504 de la porte latérale droite 106 est également représenté à la figure 8, ainsi que le cordon 607, en complément du dispositif de couplage droit 611. La figure 8 montre que ce montant de bordure gauche 504 comprend une goulotte 801 présentant une fente longitudinale dans une paroi extérieure.

Le dispositif de couplage droit 611 comprend un agencement de bridage sous forme d'une vis 802 et d'un écrou 803. Cet agencement de bridage permet de serrer le guide de cordon 616 contre le support de montage 615. La vis 802 est actionnable à travers une fente entre la porte centrale 104 et la porte latérale droite 106 sur laquelle le support de montage 617 est fixé. Cette fente est visible à la figure 5.

Dans cet exemple, la prise en sandwich du cordon 607 est ajustable par la vis 802. Lorsque la vis 802 est convenablement serrée, le cordon 607 est bridé par pincement entre le guide de cordon 616 et le support de montage 615. Un desserrage permet d'ajuster en longueur le cordon 607 disposé en boucle, et aussi de l'ajuster en tension, en manœuvrant le point du tirage.

Le support de montage 615 comprend une bride de fixation apte à prendre en sandwich une partie du montant de bordure gauche 504 de la porte latérale droite 106. Dans ce mode de réalisation, la bride de fixation comprend un support de fixation 804 apte à être retenu de façon coulissante dans la goulotte 801 de ce montant de bordure gauche 504. Ce support de fixation 804 est muni d'un organe de verrouillage 805 apte à verrouiller le support de fixation 804 sur une position. Dans ce mode de réalisation, l'organe de verrouillage est sous forme d'une vis.

La bride de fixation comprend en outre un agencement de fixation pour fixer un corps principal du support de montage sur le support de fixation à travers la fente longitudinale dans la goulotte 801. Ainsi, au moins une partie de la paroi extérieure de la goulotte 801 est prise en sandwich entre support de fixation et le corps principal du support de montage. Dans ce mode de réalisation, cet agencement de fixation comprend des trous de vis dans le support de fixation 804. Des vis de fixation 806 peuvent s'engager dans ces trous de vis. Le corps principal du support de montage comprend des trous aptes à recevoir les vis de fixation 806.

Le dispositif de couplage gauche 610 du mécanisme de synchronisation 600 et le montant de bordure droit 503 de la porte latérale gauche 105 sont similaires respectivement au dispositif de couplage droit 611 et le montant de bordure gauche 504 de la porte latérale droite 106 illustrés à la figure 8 et décrits dans ce qui précède. La figure 8 montre que ce dernier montant de bordure comprend une rainure 807. Le montant de bordure droit 503 de la porte latérale gauche 105 comprend également une telle rainure. Cette rainure peut recevoir une partie restante du cordon 607 n'étant pas disposée en boucle sur la paire de poulies 601, 602.

La figure 9 illustre schématiquement le module de poulie droit 605. Cette figure présente une vue schématique éclatée en perspective arrière de ce module de poulie. Le module de poulie droit 605 comprend, en outre que la poulie droite 602, un support de montage 901, un axe de poulie 902, et un carter 903. L'axe de poulie 902 peut être fixé sur le support de montage 901 par sertissage. Le support de poulie 901 peut être fixé sur le montant de bordure droit 506 de la porte centrale 104 au moyen de vis de fixation. Le module de poulie gauche 603 est similaire au. module de poulie droit 605 illustré à la figure 9 et décrit dans ce qui précède.

### NOTES

La description détaillée qui vient d'être faite en référence aux dessins n'est qu'une illustration de quelques modes de réalisation de l'invention. L'invention peut être réalisée de nombreuses façons différentes dans la limite des revendications annexées. La description détaillée illustre donc l'invention plutôt qu'elle ne la limite. Les signes de références n'ont aucun caractère limitatif. Les verbes « comprendre » et « comporter » n'excluent pas la présence d'autres éléments ou d'autres étapes que ceux listés dans les revendications. Le mot « un » ou « une » précédant un élément ou une étape n'exclu pas la présence d'une pluralité de tels éléments ou de telles étapes.

## Revendications

1. Système de portes coulissantes (100) ayant un côté avant (101) faisant façade, un côté arrière (502), un côté gauche (102), et un côté droit (103), le système comprenant :
- une porte centrale (104) disposée sur le côté avant du système, la porte centrale étant apte à coulisser en direction du côté gauche du système et en direction du côté droit du système,
- une paire de portes latérales (105, 106) disposées sur le côté arrière du système, une (105) des portes latérales étant apte à coulisser à partir du côté gauche du système en direction du côté droit, l'autre porte latérale (106) étant apte à coulisser à partir du côté droit du système en direction du côté gauche,
- une paire de poulies (601, 602) disposées sur une face arrière (501) de la porte centrale orientée vers le côté arrière du système, une (601) des poulies étant disposée sur un côté gauche de la porte centrale, l'autre poulie (602) étant disposée sur un côté droit de la porte centrale,
- un cordon (607) disposé en boucle sur la paire de poulies, de sorte que le cordon présente deux sections (608, 609) en parallèle, une sur l'autre, entre la paire de poulies,
- une paire de dispositifs de couplage (610, 611), un (610) des dispositifs de couplage reliant l'une des portes latérales à une des deux sections du cordon, l'autre dispositif de couplage (611) reliant l'autre porte latérale à l'autre section du cordon,
**caractérisé en ce que** :
- les portes latérales comprennent chacune un montant de bordure caché (503, 504) se situant derrière la porte centrale vu du côté avant du système, l'un et l'autre dispositif de couplage étant au moins en partie montés respectivement sur le montant de bordure caché de l'une des portes latérales et sur le montant de bordure caché de l'autre porte latérale, et
- l'un et l'autre dispositif de couplage comprennent :
un support de montage (612, 615) fixable au montant de bordure caché de respectivement l'une et l'autre porte latérale, et
- un guide de cordon (613, 616) apte à être en prise avec le cordon, le guide de cordon étant fixable de façon amovible au support de montage, le guide de cordon comprenant un passage de cordon (614, 617) agencé de façon à ce qu'une partie du cordon est prise en sandwich entre le support de montage et le guide de cordon.

2. Système selon la revendication 1, dans lequel le guide de cordon (613) d'un des dispositifs de couplage (610) constitue un élément de fermeture de boucle, au moins une partie du cordon (607) étant apte à coulisser dans le passage de cordon (614) afin d'ajuster en longueur le cordon disposée en boucle sur la paire de poulies (601, 602).

3. Système selon l'une quelconque des revendications 1 et 2, dans lequel au moins un des dispositifs de couplage (611) comprend un agencement de bridage (802, 803) apte à serrer le guide de cordon (616) contre le support de montage (615), l'agencement de bridage étant actionnable à travers une fente entre la porte centrale (104) et la porte latérale (106) sur laquelle le support de montage est fixé.

4. Système selon l'une quelconque des revendications 1 à 3, dans lequel le support de montage (615) comprend une bride de fixation (804-806) apte à prendre en sandwich une partie du montant de bordure caché (504).

5. Système selon la revendication 4, dans lequel :
- le montant de bordure caché (504) comprend une goulotte (801) présentant une fente longitudinale dans une paroi extérieure, et
- la bride de fixation comprend :
- un support de fixation (804) apte à être retenu de façon coulissante dans la goulotte du montant de bordure caché et muni d'un organe de verrouillage (805) apte à verrouiller le support de fixation sur une position, et
- un agencement de fixation pour fixer un corps principal du support de montage sur le support de fixation à travers la fente longitudinale dans la goulotte, de sorte qu'au moins une partie de la paroi extérieure de la goulotte est prise en sandwich entre support de fixation et le corps principal du support de montage.

6. Système selon la revendication 5, dans lequel l'agencement de fixation comprend :
- des trous de vis dans le support de fixation (804),
- des vis de fixation (806) apte à s'engager dans les trous de vis du support de fixation, et
- des trous dans le corps principal du support de montage (615) apte à recevoir les vis de fixation.

7. Système selon l'une quelconque des revendications 1 à 6, dans lequel une (601) des poulies fait partie d'un module de poulie (603) fixé sur un montant de bordure gauche (505) de la porte centrale (104), l'autre poulie (602) faisant partie d'un autre module de poulie (605) fixé sur un montant de bordure droit (506) de la porte centrale.

8. Système selon la revendication 7, dans lequel :
- le montant de bordure gauche (505) comprend une partie faisant saillie (604) en direction de l'arrière du système, la partie faisant saillie occultant, vu du côté gauche (102) du système, le module de poulie (603) qui est fixé sur le montant de bordure gauche, et
- le montant de bordure droit (506) comprend une partie faisant saillie (606) en direction de l'arrière du système, la partie faisant saillie occultant, vu du côté droit (103) du système, le module de poulie (605) qui est fixé sur le montant de bordure droit.

9. Système selon l'une quelconque des revendications 1 à 8, dans lequel le montant de bordure caché (503) d'au moins une (105) des portes latérales comprend une rainure apte à recevoir une partie restante du cordon (607) n'étant pas disposée en boucle sur la paire de poulies (601, 602).

10. Meuble comprenant un système de portes coulissantes (100) selon l'une quelconque des revendications 1 à 9.

## Patentansprüche

1. Schiebetürsystem (100), das eine Vorderseite (101), die eine Front bildet, eine Rückseite (502), eine linke Seite (102) und eine rechte Seite (103) aufweist, wobei das System umfasst:
- eine mittlere Tür (104), die auf der Vorderseite des Systems angeordnet ist, wobei die mittlere Tür in Richtung der linken Seite des Systems und in Richtung der rechten Seite des Systems gleiten kann,
- ein Paar seitlicher Türen (105, 106), die auf der Rückseite des Systems angeordnet sind, wobei eine (105) der seitlichen Türen von der linken Seite des Systems in Richtung der rechten Seite gleiten kann, wobei die andere seitliche Tür (106) von der rechten Seite des Systems in Richtung der linken Seite gleiten kann,
- ein Paar Seilrollen (601, 602), die auf einer Rückfläche (501) der mittleren Tür zur Rückseite des Systems ausgerichtet angeordnet sind, wobei eine (601) der Seilrollen auf einer linken Seite der mittleren Tür angeordnet ist, wobei die andere Seilrolle (602) auf einer rechten Seite der mittleren Tür angeordnet ist,
- ein Seil (607), das als Schleife auf dem Seilrollenpaar angeordnet ist, sodass das Seil zwischen dem Seilrollenpaar zwei übereinanderliegende parallele Abschnitte (608, 609) aufweist,
- ein Paar Kopplungsvorrichtungen (610, 611), wobei eine (610) der Kopplungsvorrichtungen eine der seitlichen Türen mit einem der zwei Abschnitte des Seils verbindet, wobei die andere Kopplungsvorrichtung (611) die andere seitliche Tür mit dem anderen Abschnitt des Seils verbindet,
**dadurch gekennzeichnet, dass**:
- die seitlichen Türen jede einen versteckten Kantenträger (503, 504) umfassen, der sich von der Vorderseite des Systems gesehen hinter der mittleren Tür befindet, wobei die eine und die andere Kopplungsvorrichtung mindestens zum Teil jeweils am versteckten Kantenträger einer der seitlichen Türen und am versteckten Kantenträger der anderen seitlichen Tür montiert sind, und
- die eine und die andere Kopplungsvorrichtung umfassen:
- eine Montagehalterung (612, 615), die am versteckten Kantenträger jeweils der einen und der anderen seitlichen Tür befestigt werden kann, und
- eine Seilführung (613, 616), die in das Seil eingreifen kann, wobei die Seilführung abnehmbar an der Montagehalterung befestigt werden kann, wobei die Seilführung eine Seildurchführung (614, 617) umfasst, die derart eingerichtet ist, dass ein Teil des Seils sandwichartig zwischen der Montagehalterung und der Seilführung eingefasst wird.

2. System nach Anspruch 1, wobei die Seilführung (613) einer der Kopplungsvorrichtungen (610) ein Schleifenverschlusselement bildet, wobei mindestens ein Teil des Seils (607) in der Seildurchführung (614) gleiten kann, um das Seil, das als Schleife auf dem Seilrollenpaar (601, 602) angeordnet ist, in der Länge anzupassen.

3. System nach einem der Ansprüche 1 und 2, wobei mindestens eine der Kopplungsvorrichtungen (611) eine Spanneinrichtung (802, 803) umfasst, die die Seilführung (616) an die Montagehalterung (615) drücken kann, wobei die Spanneinrichtung durch einen Schlitz zwischen der mittleren Tür (104) und der seitlichen Tür (106) hindurch, an der die Montagehalterung befestigt ist, betätigt werden kann.

4. System nach einem der Ansprüche 1 bis 3, wobei die Montagehalterung (615) einen Befestigungsbügel (804-806) umfasst, der einen Teil des versteckten Kantenträgers (504) sandwichartig einfassen kann.

5. System nach Anspruch 4, wobei:
- der versteckten Kantenträger (504) eine Rinne (801) umfasst, die einen Längsschlitz in einer Außenwand aufweist, und
- der Befestigungsbügel umfasst:
- eine Befestigungshalterung (804), die gleitend in der Rinne des versteckten Kantenträgers gehalten werden kann und mit einem Verriegelungsglied (805) ausgestattet ist, das die Befestigungshalterung an einer Position verriegeln kann, und
- eine Befestigungseinrichtung, um einen Hauptkörper der Montagehalterung durch den Längsschlitz in der Rinne hindurch an der Befestigungshalterung zu befestigen, sodass mindestens ein Teil der Außenwand der Rinne sandwichartig zwischen der Befestigungshalterung und dem Hauptkörper der Montagehalterung eingefasst ist.

6. System nach Anspruch 5, wobei die Befestigungseinrichtung umfasst:
- Schraubenlöcher in der Befestigungshalterung (804),
- Befestigungsschrauben (806), die in die Schraubenlöcher der Befestigungshalterung eingreifen können, und
- Löcher im Hauptkörper der Montagehalterung (615), die die Befestigungsschrauben aufnehmen können.

7. System nach einem der Ansprüche 1 bis 6, wobei eine (601) der Seilrollen zu einem Seilrollenmodul (603) gehört, das an einem linken Kantenträger (505) der mittleren Tür (104) befestigt ist, wobei die andere Seilrolle (602) zu einem anderen Seilrollenmodul (605) gehört, das an einem rechten Kantenträger (506) der mittleren Tür befestigt ist.

8. System nach Anspruch 7, wobei:
- der linke Kantenträger (505) einen in Richtung der Rückseite des Systems vorspringenden Teil (604) umfasst, wobei der vorspringende Teil von der linken Seite (102) des Systems gesehen das Seilrollenmodul (603), das am linken Kantenträger befestigt ist, verdeckt, und
- der rechte Kantenträger (506) einen in Richtung der Rückseite des Systems vorspringenden Teil (606) umfasst, wobei der vorspringende Teil von der rechten Seite (103) des Systems gesehen das Seilrollenmodul (605), das am rechten Kantenträger befestigt ist, verdeckt.

9. System nach einem der Ansprüche 1 bis 8, wobei der versteckte Kantenträger (503) mindestens einer (105) der seitlichen Türen eine Nut umfasst, die einen übrigen Teil des Seils (607), der nicht als Schleife auf dem Seilrollenpaar (601, 602) angeordnet ist, aufnehmen kann.

10. Möbel, das ein Schiebetürsystem (100) nach einem der Ansprüche 1 bis 9 umfasst.

## Claims

1. A sliding door system (100) having a front side (101) forming a façade, a rear side (502), a left side (102), and a right side (103), the system comprising:
- a central door (104) disposed on the front side of the system, the central door being adapted to slide in the direction of the left side of the system and in the direction of the right side of the system,
- a pair of side doors (105, 106) disposed on the rear side of the system, with one (105) of the side doors being adapted to slide from the left side of the system in the direction of the right side, with the other side door (106) being adapted to slide from the right side of the system in the direction of the left side,
- a pair of pulleys (601, 602) disposed on a rear face (501) of the central door orientated towards the rear side of the system, with one (601) of the pulleys being disposed on a left side of the central door, with the other pulley (602) being disposed on a right side of the central door,
- a cord (607) disposed in a loop on the pair of pulleys, in such a way that the cord has two parallel sections (608, 609), one above the other, between the pair of pulleys,
- a pair of coupling devices (610, 611), one (610) of the coupling devices connecting one of the side doors to one of the two cord sections, with the other coupling device (611) connecting the other side door to the other cord section, **characterised in that**:
- the side doors each include a hidden edge upright (503, 504) located behind the central door seen from the front side of the system, with the one and the other coupling device being at least partially mounted on the hidden edge upright of one of the side doors and on the hidden edge upright of the other side door, respectively, and
- the one and the other coupling device include:
a mounting support (612, 615) that can be fixed to the hidden edge upright of the one and the other side door, respectively, and
- a cord guide (613, 616) adapted to be engaged with the cord, with the cord guide adapted to be removably fixed to the mounting support, the cord guide comprising a cord passage (614, 617) arranged in such a way that a portion of the cord is sandwiched between the mounting support and the cord guide.

2. A system according to claim 1, wherein the cord guide (613) of one of the coupling devices (610) forms a loop closure element, with at least one portion of the cord (607) being adapted to slide in the cord passage (614) so as to adjust in length the cord arranged in a loop on the pair of pulleys (601, 602).

3. A system according to any of claims 1 and 2, wherein at least one of the coupling devices (611) comprises a flanging arrangement (802, 803) adapted to clamp the cord guide (616) against the mounting support (615), with the flanging arrangement being adapted to be actuated through a slot between the central door (104) and the side door (106) on which the mounting support is fastened.

4. A system according to any of claims 1 to 3, wherein the mounting support (615) comprises a fastening flange (804-806) adapted to sandwich a portion of the hidden edge upright (504).

5. A system according to claim 4, wherein:
- the hidden edge upright (504) comprises a channel (801) that has a longitudinal slot in an outer wall, and
- the fastening flange comprises:
- a fastening support (804) adapted to be slidably retained in the channel of the hidden edge upright and provided with a locking member (805) adapted to lock the fastening support on a position, and
- a fastening arrangement for fastening a main body of the mounting support on the fastening support through the longitudinal slot in the channel, in such a way that at least one portion of the outer wall of the channel is sandwiched between the fastening support and the main body of the mounting support.

6. A system according to claim 5, wherein the fastening arrangement comprises:
- screw holes in the fastening support (804),
- fastening screws (806) adapted to be engaged in the screw holes of the fastening support, and
- holes in the main body of the mounting support (615) adapted to receive the fastening screws.

7. A system according to any of claims 1 to 6, wherein one (601) of the pulleys is part of a pulley module (603) fastened on a left edge upright (505) of the central door (104), with the other pulley (602) being part on another pulley module (605) fastened on a right edge upright (506) of the central door.

8. A system according to claim 7, wherein:
- the left edge upright (505) comprises a portion protruding (604) in the direction of the rear of the system, with the protruding portion concealing, seen from the left side (102) of the system, the pulley module (603) which is fastened on the left edge upright, and
- the right edge upright (506) comprises a portion protruding (606) in the direction of the rear of the system, with the protruding part concealing, seen from the right side (103) of the system, the pulley module (605) which is fastened on the right edge upright.

9. A system according to any of claims 1 to 8, wherein the hidden edge upright (503) of at least one (105) of the side doors comprises a groove that is adapted to receive a remaining portion of the cord (607) that is not arranged in a loop on the pair of pulleys (601, 602).

10. A piece of furniture comprising a sliding door system (100) according to any of claims 1 to 9.
